# EUROPÄISCHE PATENTSCHRIFT

(11) **EP 3 670 428 B1**
(45) Veröffentlichungstag und Bekanntmachung des Hinweises auf die Patenterteilung: **28.01.2026**
(21) Anmeldenummer: 19212029.3
(22) Anmeldetag: 28.11.2019
(51) Int. Cl.: B66F 17/00

(54) **VERFAHREN ZUR LASTBESTIMMUNG BEI EINEM FLURFÖRDERZEUG UND FLURFÖRDERZEUG**
INDUSTRIAL TRUCK AND METHOD FOR DETERMINING LOAD IN AN INDUSTRIAL TRUCK
PROCÉDÉ DE DÉTERMINATION DE CHARGEMENT D'UN CHARIOT DE MANUTENTION ET CHARIOT DE MANUTENTION

(30) Priorität: 20.12.2018 DE 102018133095
(43) Veröffentlichungstag der Anmeldung: 24.06.2020
(73) Patentinhaber: STILL GmbH, 22113 Hamburg (DE)
(72) Erfinder: BULLERMANN, Björn, 21279 Hollsenstedt (DE)
(74) Vertreter: Patentship Patentanwaltgesellschaft

(56) Entgegenhaltungen:
- EP-A1- 2 172 413
- DE-A1- 102008 035 574
- DE-A1- 102011 118 984
- DE-U1- 202012 002 445

## Beschreibung

Die Erfindung betrifft ein Verfahren zur Lastbestimmung bei einem Flurförderzeug, insbesondere einem Gegengewichtsgabelstapler oder Schubmaststapler, mit einer einen Hubmast mit mindestens einem Mastprofil umfassenden Lasthandhabungsvorrichtung, wobei eine elastische Verformung des Mastprofils mittels einer Sensoreinrichtung erfasst wird, wobei die elastische Verformung des Mastprofils durch Messung von Dehnungen und Torsionen mittels mindestens eines Dehnungsmessstreifens als Sensoreinrichtung erfasst wird.

Die Erfindung betrifft weiterhin ein Flurförderzeug, insbesondere Gegengewichtsgabelstapler oder Schubmaststapler, zur Durchführung des Verfahrens mit einer einen Hubmast mit mindestens einem Mastprofil umfassenden Lasthandhabungsvorrichtung, wobei am Mastprofil mindestens eine Sensoreinrichtung angeordnet ist, welche zur Erfassung einer elastischen Verformung des Mastprofils und Ermittlung von Verformungsdaten ausgebildet ist, wobei die elastische Verformung des Mastprofils durch Messung von Dehnungen und Torsionen mittels mindestens eines Dehnungsmessstreifens als Sensoreinrichtung erfasst wird.

Zu den Flurförderzeugen gehören beispielsweise Gabelstapler, insbesondere Gegengewichtsgabelstapler, und Schubmaststapler. Derartige Flurförderzeuge sind mit einer Lasthandhabungsvorrichtung zum Stapeln und Einlagern von Transportgütern ausgestattet. Die Lasthandhabungsvorrichtung umfasst üblicherweise einen Hubmast mit mindestens einem Mastprofil. In der Regel sind zwei parallel zueinander angeordnete Mastprofile mit vertikaler Ausrichtung vorgesehen. Der Hubmast kann auch mit einer Neigeeinrichtung versehen sein, so dass die Mastprofile gegen die Vertikale neigbar sind. An den Mastprofilen kann ein Lastschlitten, insbesondere Gabelträger, an dem typischerweise Gabelzinken montiert sind, z.B. mittels einer Hubzylindereinrichtung einer Arbeitshydraulik vertikal verschoben werden. Auf den Gabelzinken kann eine Last beispielsweise über eine Palette aufgenommen werden.

Die Kenntnis des Lastgewichts ist für die Sicherheit von Flurförderzeugen, insbesondere im Hinblick auf die Standsicherheit, von großer Bedeutung. Dementsprechend ist eine Vielzahl von Vorrichtungen und Verfahren bekannt, um dieses Gewicht möglichst genau und mit wenig Aufwand zu bestimmen. Häufig wird versucht, im Flurförderzeug bereits vorhandene Vorrichtungen zur Lastmessung zu verwenden.

Eine Möglichkeit besteht dabei darin, aus dem zumeist ohnehin erfassten Druck in dem Teil des Hydraulikkreises der Arbeitshydraulik, der der Anhebung der Last dient, das Lastgewicht zu berechnen.

Bekannt sind beispielsweise kontinuierliche Lastmesssysteme, bei denen der Druck im Hubzylinder gemessen und daraus das Lastgewicht berechnet wird.

Andererseits existieren auch diskontinuierliche Lastmesssysteme, die im Moment des Senkstopps des Gabelträgers den Druckverlauf im Hubzylinder messen und daraus das Lastgewicht berechnen. Mit diesem Verfahren kann eine höhere Genauigkeit erzielt werden.

Lastmesssysteme, die auf dem Prinzip der Druckmessung im Hydraulikkreis der Arbeitshydraulik beruhen, sind beispielsweise aus der EP 1 953 114 B1 bekannt.

In der DE 10 2015 104 069 A1 ist ein Verfahren zur Bestimmung der Kippstabilität eines Flurförderzeugs beschrieben, das mit einer Druckmessung in der Arbeitshydraulik sowie zusätzlicher Sensorik arbeitet. Durch die mit der zusätzlichen Sensorik gewonnenen Parameter, wie Geschwindigkeiten und Beschleunigungen der Lasthandhabungsvorrichtung, Änderungen der Querschnitte von Ventilöffnungen etc., kann die Kippstabilitätsberechnung verbessert werden.

Bezüglich der Bestimmung des Lastgewichts weisen die bekannten, in die Arbeitshydraulik integrierten, Systeme den Nachteil auf, dass interne Störeinflüsse der Hydraulik, z.B. Druckpulsationen und Slipstickeffekte, die nur in geschlossenen Hydrauliksystemen vorliegen, miterfasst werden. Dadurch kann die Lastbestimmung verfälscht werden.

Eine andere Möglichkeit zur Lastmessung besteht darin, das Lastgewicht indirekt über eine Erfassung der Aufstandskraft des Flurförderzeugs an der Hinterachse zu ermitteln. Hierzu können Hinterachssensoren vorgesehen sein, die die elastische Verformung in der Hinterachse messen. Über die mittels des Hookschen Gesetzes ermittelte Aufstandskraft kann mit Hilfe einer Modellrechnung auf die Standsicherheit des Flurförderzeugs geschlossen werden, wobei eine große Aufstandskraft einer hohen Standsicherheit entspricht.

Aus der DE 10 2005 011 998 A1 und der DE 10 2005 012 004 A1 ist der Einsatz eines auf fahrzeugspezifischen Informationen basierenden Rechenmodells für das Kippverhalten des Flurförderzeugs bekannt. Das Rechenmodell ist in einer Steuereinrichtung des Flurförderzeugs gespeichert. Mittels einer Mehrzahl von Sensoren werden für das Kippverhalten relevante physikalische Größen des Flurförderzeugs erfasst und in der Steuereinrichtung mit dem Rechenmodell abgeglichen. Abhängig vom so ermittelten Fahr- und Beladungszustand werden von der Steuereinrichtung kippstabilitätswahrende oder -erhöhende Korrektureingriffe durchgeführt.

Bei der Lasthandhabung wird vom Fahrer eines Flurförderzeugs erwartet, dass er nicht nur die Lastmasse, sondern auch den Lastschwerpunkt einschätzen kann. Insbesondere bei Lasten, die nicht einsehbar sind, wie zum Beispiel in einem Regal, bei komplexen geometrischen Gebilden oder geschlossenen Transportkisten, ist dies dem Fahrer nicht möglich. Aufgrund von Fehleinschätzungen kann es zu Unfällen und Transportschäden kommen.

Die zitierten Druckschriften zum Stand der Technik bieten keine Lösung an, um auch den seitlichen Versatz des Lastschwerpunkts zur Fahrzeugmitte zu erfassen und bei der Bestimmung der Kippstabilität zu berücksichtigen.

Aus der DE 10 2008 035 574 A1 ist ein Verfahren nach dem Oberbegriff des Anspruchs 1 zur Bestimmung des Lastschwerpunktes einer auf einer Lastaufnahmevorrichtung eines Flurförderzeugs befindlichen Last bekannt, wobei mit einem Sensor der Hubdruck des Hubzylinders bestimmt wird und mit einem Sensor der Neigedruck des Neigezylinders bestimmt wird. Aus dem mit dem Sensor ermittelten Hubdruck des Hubzylinders wird das Lastgewicht bestimmt. In Verbindung mit dem mit dem Sensor ermittelten Neigedruck des Neigezylinders kann der Schwerpunktsabstand der Last in Längsrichtung des Fahrzeugs bestimmt werden. Die seitliche Lastexzentrizität wird aus der seitlichen Durchbiegung des Hubmastes ermittelt, in dem mit Dehnmesstreifen an den Außenseiten der Hubmastprofile die entsprechende seitliche Durchbiegung der Hubmastprofile erfasst wird.

Der vorliegenden Erfindung liegt die Aufgabe zugrunde, ein Verfahren der eingangs genannten Art sowie ein entsprechendes Flurförderzeug so auszugestalten, dass gleichzeitig Lastmasse und Lastschwerpunkt mit hoher Genauigkeit bestimmt werden können.

Diese Aufgabe wird verfahrensseitig erfindungsgemäß dadurch gelöst, dass aus der mittels der Sensoreinrichtung erfassten elastischen Verformung des Mastprofils ermittelte Verformungsdaten mit einem in einer Steuereinrichtung des Flurförderzeugs gespeicherten, auf fahrzeugspezifischen Informationen basierenden, physikalischen Rechenmodell des Flurförderzeugs verarbeitet werden, und daraus Lastmasse und Lastschwerpunkt bestimmt werden.

Der Erfindung liegt die Erkenntnis zu Grunde, dass durch Erfassung der elastischen Verformung des Mastprofils und Verarbeitung der Verformungsdaten mit einem fahrzeugspezifischen Rechenmodell, also im Fall eines Gegengewichtsgabelstaplers oder eines Schubmaststaplers mit einem rechnerischen Staplermodell, eine genaue Lastbestimmung ermöglicht wird. Auf diese Weise können Störeinflüsse, wie sei bei Messungen im Hydraulikkreis auftreten, verhindert werden.

Das Rechenmodell basiert auf fahrzeugspezifischen Informationen zum lastabhängigen Verformungsverhalten des Mastprofils. Durch Vergleich der Modelldaten mit den gemessenen Verformungsdaten kann auf die Lastmasse und den Lastschwerpunkt geschlossen werden.

Eine weitere vorteilhafte Ausgestaltung sieht vor, dass das Rechenmodell auf fahrzeugspezifischen Informationen zum statischen und/oder quasistatischen und/oder dynamischen Kippverhalten des Flurförderzeugs basiert. Durch Verarbeitung der gemessenen Verformungsdaten mit den Modelldaten kann sowohl der Betriebszustand "statisches und/oder quasistatisches Kippen" (bei großer Hubhöhe und geringer Fahrgeschwindigkeit bzw. Stillstand) als auch der Betriebszustand "dynamisches Kippen" (hohe Querbeschleunigung bei Kurvenfahrt, hohe Längsbeschleunigung beim Bremsen) abgedeckt werden. Somit kann in das Fahrzeugverhalten des Flurförderzeugs so weit eingegriffen werden, dass ein Umkippen verhindert wird.

Zweckmäßigerweise wird die elastische Verformung des Mastprofils durch Messung von Dehnungen und Torsionen im dreidimensionalen Raum erfasst. Daraus werden beispielsweise mittels des Hookschen Gesetzes Zug-, Druck- und Torsionskräfte als Verformungsdaten ermittelt und mit entsprechenden Daten, die im Rechenmodell gespeichert sind, verglichen. Aus dem Abgleich mit dem Rechenmodell kann auf die Lastmasse und den Lastschwerpunkt geschlossen werden.

Gemäß der Erfindung wird die elastische Verformung des Mastprofils durch Messung von Dehnungen und Torsionen mittels mindestens eines Dehnungsmessstreifens erfasst. Die Verwendung von Dehnungsmessstreifen ist an sich eine bewährte Methode zur Spannungs- und Dehnungsmessung. Dehnungsmessstreifen kommen in den verschiedensten Anwendungsfällen zum Einsatz, um über die Dehnungsmessung indirekt Kräfte zu ermitteln. Ein Dehnungsmessstreifenmodul mit einem Dehnungsmessstreifen ist beispielsweise aus der DE 10 2014 117 334 A1 bekannt.

Dabei erfolgt die Messung bevorzugt kontinuierlich, so dass zu jedem Zeitpunkt die aktuelle Lastmasse und der aktuelle Lastschwerpunkt bestimmt werden können.

Der Lastschwerpunkt wird vorteilhafterweise als Punkt in einem dreidimensionalen Koordinatensystem mit den Koordinaten x, y und z bestimmt, wobei die x-Koordinate die vertikale Lastschwerpunktshöhe über dem Fahrboden, die y-Koordinate den horizontalen, seitlichen Versatz des Lastschwerpunkts zur Fahrzeugmitte, d.h. zur Fahrzeuglängsmittelachse, und die z-Koordinate den horizontalen Abstand des Lastschwerpunkts vom Hubmast darstellen.

Mit Hilfe einer Signalanalyse der üblicherweise digitalen Kraftsignale der mittels der Sensoreinrichtung erfassten Zug-, Druck- und Torsionskräfte mittels Fast-FourierTransformation (FFT) können die digitalen Kraftsignale in ihre Frequenzanteile zerlegt und diese dann analysiert werden. Auf diese Weise kann die Eigenfrequenz des Hubmastes bestimmt werden.

Aus statischen Auslenkungen bei der elastischen Verformung des Mastprofils kann mittels des Hebelgesetzes auf die Lastmasse geschlossen werden.

Um die Messgenauigkeit weiter zu erhöhen, ist gemäß einer bevorzugten Weiterbildung des Erfindungsgedankens vorgesehen, dass mittels zusätzlicher Sensoren weitere Messwerte ermittelt werden, die ebenfalls in das Rechenmodell mit eingehen. Somit können Fehler gemeinsamer Ursachen ausgeschlossen werden.

Hierzu können insbesondere an der Lasthandhabungsvorrichtung wirkende Hubkräfte gemessen werden und die Hubkraft-Messwerte bei der Verarbeitung der Verformungsdaten mit dem Rechenmodell zusätzlich berücksichtigt werden.

Zusätzlich oder alternativ werden vorteilhafterweise an der Lasthandhabungsvorrichtung wirkende Neigekräfte gemessen und die Neigekraft-Messwerte bei der Verarbeitung der Verformungsdaten mit dem Rechenmodell zusätzlich berücksichtigt.

In einer weiteren bevorzugten Ausgestaltung wird zusätzlich oder alternativ die Hubhöhe der Lasthandhabungsvorrichtung gemessen und die Hubhöhen-Messwerte bei der Verarbeitung der Verformungsdaten mit dem Rechenmodell zusätzlich berücksichtigt.

Zur Information des Fahrers des Flurförderzeugs über die Ergebnisse der Lastbestimmung ist zweckmäßigerweise vorgesehen, dass die Lastmasse und der Lastschwerpunkt in einer Anzeigevorrichtung für einen Fahrer angezeigt werden. Die Anzeigevorrichtung bildet somit die Schnittstelle zum Fahrer, um den Fahrer über Lastmasse und Position des Lastschwerpunktes in x-, y und z-Richtung der aufgenommenen Last in Kenntnis zu setzen.

In die Anzeigevorrichtung kann auch eine visuelle Warnung eingeblendet werden, um den Fahrer über den Abstand zu kritischen Systemgrenzen zu informieren. Der Fahrer kann dann geeignete Gegenmaßnahmen einleiten. Beispielsweise kann er die Fahrgeschwindigkeit des Flurförderzeugs reduzieren und/oder die Hubhöhe der Last verringern, um die volle Betriebssicherheit des Flurförderzeugs zu gewährleisten.

Zur Verringerung der Gefahr eines Kippens des Flurförderzeugs ist gemäß einer besonders vorteilhaften Ausführungsform der Erfindung vorgesehen, dass mit dem Rechenmodell ein Fahr- und Beladungszustand des Flurförderzeugs ermittelt wird, der auf physikalischen Größen beruht, die für ein statisches und/oder quasistatisches und/oder dynamisches Kippverhalten des Flurförderzeugs relevant sind.

In einer einfachen Ausgestaltung wird der Fahr- und Beladungszustand des Flurförderzeugs in einer Anzeigevorrichtung für einen Fahrer angezeigt. Der Fahrer kann dann manuell entsprechende Maßnahmen einleiten, um ein Kippen des Flurförderzeugs zu verhindern.

In einer weiterentwickelten Ausgestaltung ist eine Automatisierung vorgesehen, bei der die Steuereinrichtung selbständig abhängig vom ermittelten Fahr- und Beladungszustand des Flurförderzeugs kippstabilitätswahrende oder -erhöhende Korrektureingriffe in einen Fahrantrieb und/oder Lenkantrieb des Flurförderzeugs und/oder einen Arbeitsantrieb der Lasthandhabungsvorrichtung vornimmt.

Der Fahrer kann auch mittels automatisierter, abschaltender Eingriffe unterstützt werden, bei geringen Abständen zu Systemgrenzen diese nicht zu übersteuern. Diese Eingriffe können sowohl in die Arbeitshydrauliksteuerung als auch in die Fahrantriebssteuerung und in die Lenkungssteuerung reduzierend erfolgen. Ziel der Eingriffe ist insgesamt eine Reduzierung von kinetischer Energie sowie von großer kinetischer Energieänderung.

Die Erfindung betrifft ferner ein Flurförderzeug, insbesondere einen Gegengewichtsgabelstapler, zur Durchführung des erfindungsgemäßen Verfahrens mit einer einen Hubmast mit mindestens einem Mastprofil umfassenden Lasthandhabungsvorrichtung, wobei am Mastprofil mindestens eine Sensoreinrichtung angeordnet ist, welche zur Erfassung einer elastischen Verformung des Mastprofils und Ermittlung von Verformungsdaten ausgebildet ist.

Bei dem Flurförderzeug wird die gestellte Aufgabe dadurch gelöst, dass die Sensoreinrichtung mit einer Steuereinrichtung des Flurförderzeugs in Wirkverbindung steht, in der ein auf fahrzeugspezifischen Informationen basierendes, physikalisches Rechenmodell des Flurförderzeugs gespeichert ist, und die Steuereinrichtung dazu eingerichtet ist, die von der Sensoreinrichtung ermittelten Verformungsdaten in dem Rechenmodell zu verarbeiten und daraus Lastmasse und Lastschwerpunkt zu bestimmen.

Zweckmäßigerweise umfasst die Sensoreinrichtung mindestens einen Dehnungsmessstreifen, der für eine Messung von Dehnungen und Torsionen im dreidimensionalen Raum ausgebildet ist.

Dabei ist die Sensoreinrichtung bevorzugt so in das Mastprofil integriert, dass Unterschiede von Mastprofilen und Tonnagen in der mechanischen Integration berücksichtigt werden. Durch die Integration in das Mastprofil ist die Sensoreinrichtung außerdem gegen mechanische Beschädigungen geschützt.

Ist die Lasthandhabungsvorrichtung des Flurförderzeugs so ausgebildet, dass der Hubmast zwei parallele Mastprofile umfasst, so ist vorzugsweise an jedem der beiden Mastprofile jeweils eine Sensoreinrichtung angeordnet.

Die Erfindung bietet eine ganze Reihe von Vorteilen:
Besonders vorteilhaft gegenüber dem Stand der Technik ist, dass erfindungsgemäß der Lastschwerpunkt dreidimensional in Bezug zum Fahrzeug erfasst werden kann.

Insbesondere der seitliche Versatz zur Fahrzeugmitte wird bei den bisher verfügbaren Systemen nicht berücksichtigt.

Von Vorteil ist außerdem die Skalierbarkeit der Sensortechnik. Erfindungsgemäß kann immer die gleiche Sensoreinrichtung in unterschiedlichen Fahrzeugen, Tonnagen und Mastsystemen verwendet werden. Dadurch wird der Einsatz von standardisierten Sensoreinrichtungen und eine kosteneffiziente Applizierung im Stahlbau ermöglicht.

Ein weiterer Vorteil besteht darin, dass das erfindungsgemäße System außerhalb der Hydraulikanlage misst. Interne Störpulse, Wellen oder unzulässige Arbeitspunkte, wie beispielsweise im Endanschlag der Arbeitshydraulik, werden nicht miterfasst. Aus diesem Grund muss mit der neuen Lösung keine komplexe Korrekturrechnung durchgeführt werden.

Die Erfindung ermöglicht es, die Vorteile unterschiedlicher Sensortechnologien miteinander zu verknüpfen. Auf diese Weise entstehen genauere Messwerte, die zugleich robuster in den unterschiedlichen Arbeitspunkten des Flurförderzeugs sind. Darüber hinaus können auf diese Weise elegant Fehler gemeinsamer Ursache ausgeschlossen werden.

Mittels der Schnittstelle zum Flurförderzeug kann der Fahrer beim Lasthandling informiert und unterstützt werden. Insbesondere bei Lasten, die nicht einsehbar sind, wie zum Beispiel im Regal, bei komplexen geometrischen Gebilden oder geschlossenen Transportkisten, wird der Fahrer gezielt informiert und unterstützt. Durch die Information des Fahrers über das Lastgewicht und der Position des Lastschwerpunktes in x-, y und z-Richtung kann der Fahrer Unfälle und Transportschäden vermeiden.

Mittels automatisierter Eingriffe durch die Steuerungseinrichtung können kritische Situationen aktiv verhindert werden.

Weitere Vorteile und Einzelheiten der Erfindung werden anhand der in den schematischen Figuren dargestellten Ausführungsbeispiele näher erläutert. Hierbei zeigen
- Figur 1: eine perspektivische Darstellung eines Flurförderzeugs,
- Figur 2: eine Detaildarstellung eines Hubmastes mit einer Sensoreinrichtung,
- Figur 3: eine Detaildarstellung eines Hubmastes mit zwei Sensoreinrichtungen,
- Figur 4: eine Detaildarstellung der Sensoreinrichtung,
- Figur 5: ein Schema für die Datenverarbeitung in der Steuereinrichtung und
- Figur 6: ein Schema einer Regelstruktur zur Erhöhung der Kippstabilität des Flurförderzeugs.

Das Flurförderzeug gemäß der Figur 1 ist beispielsweise als Frontsitz-GegengewichtsGabelstapler ausgeführt. Eine an der Fahrzeug-Vorderseite angeordnete Lasthandhabungsvorrichtung 1 wird von einem ausfahrbaren Hubmast 1a mit zwei parallelen Mastprofilen 1d und einem an den Mastprofilen 1d höhenbeweglichen Lastschlitten 1b mit daran angeordneten Gabelzinken 1c gebildet. Mit Hilfe der Gabelzinken 1c können Ladegüter verschiedenster Art angehoben und transportiert werden.

Der Hubmast 1a ist um eine im unteren Bereich quer angeordnete Horizontalachse neigbar. Selbstverständlich ist es auch möglich, einen starren, also nicht neigbaren Hubmast 1a vorzusehen und stattdessen den Lastschlitten 1b nicht nur höhenbeweglich, sondern auch neigbar auszuführen, wie dies zum Beispiel bei sogenannten Lagertechnik-Geräten (z. B. Schubmaststapler) häufig der Fall ist. An dem Lastschlitten 1b können - je nach Einsatzfall - auch andere Lastaufnahmeeinrichtungen befestigt werden. Es versteht sich, dass grundsätzlich auch zusätzliche Bewegungen der Lasthandhabungsvorrichtung 1 möglich sind, sofern die dazu erforderlichen Einrichtungen, z. B. ein Seitenschieber, zur Verfügung stehen.

Der Hubmast 1a ist mittels hydraulischer Neigezylinder 1e neigbar. Das Ausfahren des Hubmastes 1a und das Anheben des Lastschlittens 1b erfolgt mittels hydraulischer Hubzylinder, ggf. zusätzlich mit einer oder mehreren Lastketten. Zum Absenken des Lastschlittens 1b bzw. Einfahren des Hubmastes 1a wirken das Eigengewicht des Lastschlittens 1b und der nach oben ausgefahren Komponenten des Hubmastes 1a sowie ggf. das Gewicht des Ladeguts. Die genannten hydraulischen Verbraucher werden von einer hydraulischen Pumpe gespeist. Zusammen mit den erforderlichen hydraulischen Ventilen und einem die Pumpe antreibenden Motor umfasst dieses System also mehrere Arbeitsantriebe für die Hub-, Senk- und Neigebewegung der Lasthandhabungsvorrichtung 1.

Das Flurförderzeug gemäß dem Ausführungsbeispiel weist ferner einen Fahrantrieb auf, bei dem eine Vorderachse 2 als Antriebsachse ausgebildet ist, und einen Lenkantrieb, mit dessen Hilfe eine heckseitig angeordnete Lenkachse 3 betätigt wird.

An einem Mastprofil 1d oder an beiden Mastprofilen 1d ist jeweils eine als Dehnungsmessstreifen 4 ausgebildete Sensoreinrichtung 4 angebracht. Mittels des Dehnungsmessstreifens 4 wird die elastische Verformung des entsprechenden Mastprofile 1d durch Messung von Dehnungen und Torsionen im dreidimensionalen Raum erfasst. Daraus werden mittels des Hookschen Gesetzes Zug-, Druck- und Torsionskräfte im Mastprofil 1d als Verformungsdaten ermittelt. Die Verformungsdaten werden über eine Datenleitung oder drahtlos über eine Funkverbindung an eine Steuereinrichtung SE des Flurförderzeugs übermittelt. In der Steuereinrichtung ist ein physikalisches Rechenmodell des Flurförderzeugs gespeichert, das auf fahrzeugspezifischen Informationen beruht. Zu diesen fahrzeugspezifischen Informationen gehören Parameter, die die Kippstabilität des Flurförderzeugs beeinflussen, wie die Abmessungen und Massen des Flurförderzeugs und des Hubmastes 1a, die Reifencharakteristika und die maximal mögliche Zuladung. Außerdem enthält das Rechenmodell auch Daten zum lastabhängigen Verformungsverhalten der Mastprofile. Insgesamt stellt das Rechenmodell ein umfassendes rechnerisches Modell des Flurförderzeugs, also ein elektronisches Staplermodell, dar. In der Steuereinrichtung SE werden die von den Dehnungsmessstreifen 4 erfassten Verformungsdaten mit dem Rechenmodell verarbeitet, so dass auf die Lastmasse und den Lastschwerpunkt einer auf den Gabelzinken 1c befindlichen Last geschlossen werden.

In der Figur 2 ist ein Ausschnitt des Hubmastes 1a im Detail dargestellt. Der Hubmast 1a umfasst zwei parallele Mastprofile 1d. An einem der Mastprofile 1d ist ein als Dehnungsmessstreifen 4 ausgebildete Sensoreinrichtung 4 angebracht.

Die Figur 3 zeigt ebenfalls einen Ausschnitt des Hubmastes 1a im Detail. Diese Ausführungsform unterscheidet sich von der in Figur 2 dargestellten dadurch, dass an jedem der Mastprofile 1d jeweils eine als Dehnungsmessstreifen 4 ausgebildete Sensoreinrichtung 4 angebracht ist.

In der Figur 4 ist die als Dehnungsmessstreifen 4 ausgebildete Sensoreinrichtung 4 der Figuren 2 und 3 im Detail dargestellt. Der Dehnungsmessstreifen 4 ist so in das Mastprofil 1d integriert, dass er vor mechanischen Beschädigungen geschützt ist. Mittels des Dehnungsmessstreifens 4 wird die elastische Verformung des Mastprofils 1d durch Messung von Dehnungen und Torsionen im dreidimensionalen Raum erfasst. Daraus werden mittels des Hookschen Gesetzes Zug-, Druck- und Torsionskräfte des Mastprofils 1d als Verformungsdaten ermittelt. Die Zug- und Druckkräfte sind in der Figur 4 als Kraftvektoren dargestellt, die in die drei Raumrichtungen x, y, z zeigen, wobei die x-Richtung einer vertikalen Richtung, die y-Richtung einer Fahrzeugquerrichtung und die z-Richtung einer Fahrzeuglängsrichtung entspricht. Die Torsionskräfte sind die Radialkräfte um die als Pfeile dargestellten Kraftvektoren. Somit können an dieser Stelle mit dem Dehnungsmessstreifen 4 insgesamt sechs Kräfte bestimmt werden. Falls bei zwei Mastprofilen 1d an jedem der Mastprofile 1d jeweils ein Dehnungsmessstreifen 4 angebracht ist, können somit insgesamt 12 Kräfte bestimmt werden. Mit den Dehnungsmessstreifen 4 werden die Kräfte kontinuierlich gemessen.

Die Figur 5 zeigt ein Schema für die Datenverarbeitung DV in der Steuereinrichtung des Flurförderzeugs. Auf der linken Seite sind die von Sensoren ermittelten Parameter aufgelistet sowie das Rechenmodell D als rechnerisches, physikalisches Staplermodell. Zu den von den Sensoren ermittelten Daten gehören die von einem oder zwei Dehnungsmesstreifen an einem oder beiden Mastprofilen erfassten Kräfte DMS I und/oder DMS II (jeweils sechs Kräfte pro Dehnungsmessstreifen). Bei einer Ausführung gemäß der Figur 2 sind nur die Kräfte DMS I eines Dehnungsmessstreifens vorhanden, bei einer Ausführung gemäß der Figur 3 sind die Kräfte DMS I und DMS II der beiden Dehnungsmessstreifen vorhanden. Zusätzlich und optional können die Neigekräfte NK, die Hubkräfte HK des Hubmastes und die Hubhöhe H als Parameter zur Verfügung stehen. Mittels Datenverarbeitung DV der von den Sensoren erfassten Parameter DMS I und/oder DMS II sowie der von gegebenenfalls vorhandenen Sensoren erfassten Parameter NK, HK und H sowie Abgleich mit dem physikalischen Staplermodell D werden die Lastmasse L und der Lastschwerpunkt LS berechnet. Dabei wird der Lastschwerpunkt als Punkt in einem dreidimensionalen Koordinatensystem mit den Koordinaten x, y und z bestimmt, wobei die x-Koordinate die vertikale Lastschwerpunktshöhe über dem Fahrboden, die y-Koordinate den horizontalen, seitlichen Versatz des Lastschwerpunkts zur Fahrzeugmitte und die z-Koordinate den horizontalen Abstand des Lastschwerpunkts vom Hubmast darstellen.

An sich würden die von einem oder beiden Dehnungsmessstreifen 4 erfassten Kräfte DMS I und/oder DMS II für einen Abgleich mit dem Staplermodell genügen. Die optionalen zusätzlichen Parameter NK, HK, H dienen der weiteren Erhöhung der Messgenauigkeit.

In der Figur 6 ist eine Regelstruktur zur Erhöhung der Kippstabilität des beispielsweise als Gabelstapler ausgebildeten Flurförderzeugs dargestellt. Aus den vom Fahrer des Flurförderzeugs stammenden Vorgaben P an den Fahrpedalen, dem Lenkrad und den Bedienhebeln resultiert ein Fahr- und Beladungszustand Z, der an den Fahrer in Form einer subjektiven Wahrnehmung W rückgemeldet wird, woraufhin die Vorgaben P ggf. verändert werden.

Der Gabelstapler ist mit Sensoren S ausgestattet, mit deren Hilfe physikalische Größen erfassbar sind, aus denen sich der Fahr- und Beladungszustand Z objektiv ermitteln lässt. Zu diesen Größen zählen die Lastmasse L und der Lastschwerpunkt LS, die Hubhöhe H, das Lastmoment M, der Mast-Neigewinkel WM, der an der Lenkachse eingeschlagene Lenkwinkel WL, die Fahrtrichtung R, die Fahrgeschwindigkeit V, die Längsbeschleunigung BL, die Querbeschleunigung BQ und die Gierrate G. Zur Bestimmung des Lastmoments M können beispielsweise die Neigezylinderkräfte oder die Achslast der Lenkachse (Hinterachse) herangezogen werden.

Zu den Sensoren S gehören auch die Dehnungsmessstreifen, die die elastische Verformung des Mastprofils durch Messung von Dehnungen und Torsionen im dreidimensionalen Raum erfassen. Daraus werden mittels des Hookschen Gesetzes Zug-, Druck- und Torsionskräfte als Verformungsdaten ermittelt, die mit dem Rechenmodell verarbeitet werden können.

Von den genannten Sensoren S ist ein Teil für die Erfassung physikalischer Größen vorgesehen, die für die Ermittlung von statischen und quasistatischen Kippgefährdungen erforderlich sind. Es handelt sich dabei um die Sensoren zur Erfassung der Fahrtrichtung R, der Fahrgeschwindigkeit V, der Lastmasse L sowie des Lastschwerpunkts LS, der Hubhöhe H, des Lastmoments M, des Mast-Neigewinkel WM und des an der Lenkachse eingeschlagenen Lenkwinkels WL. Für die Ermittlung von dynamischen Kippgefährdungen müssen zusätzliche physikalische Größen erfasst werden. Zu diesem Zweck sind Sensoren zur Erfassung der Längsbeschleunigung BL, der Querbeschleunigung BQ und der Gierrate G vorgesehen.

Die von den Sensoren S erfassten Messwerte werden an die Steuereinrichtung SE weitergegeben, in der anhand von fahrzeugspezifischen Daten, wie z. B. den Abmessungen und Massen des Flurförderzeugs und des Hubmastes, den Reifencharakteristika und der maximal möglichen Zuladung ein Rechenmodell D des Gabelstaplers abgelegt ist.

In der Steuereinrichtung SE wird in einem Fahrzustandsbeobachter FB aus dem Rechenmodell D und den Messwerten der Sensoren S der aktuelle Fahr- und Beladungszustand Z des Flurförderzeugs ermittelt und dabei festgestellt, ob die Arbeits- und/oder Fahrbewegungen kippkritisch sind und deshalb Eingriffe erforderlich machen.

Hierbei werden vom Fahrzustandsbeobachter FB für einen ersten Eingriffsbereich E1 und für einen zweiten Eingriffsbereich E2 kritische Fahrmanöver FM1 bzw. FM2 überwacht. Für den ersten Eingriffsbereich E1, in dem ggf. Maßnahmen gegen statisches und/oder quasistatisches Kippen erfolgen sollen, sind dies die Fahrmanöver Bremsen vorwärts bei Fahrzeugschrägstellung nach vorn, Beschleunigen rückwärts bei Fahrzeugschrägstellung nach vorn, Bremsen aus der Rückwärtsfahrt in einer Kurve bei Fahrzeugschrägstellung senkrecht zur Kippachse und Beschleunigen in die Vorwärtsfahrt in einer Kurve bei Fahrzeugschrägstellung senkrecht zur Kippachse.

Für den zweiten Eingriffsbereich E2, in dem Maßnahmen gegen dynamisches Kippen erfolgen sollen, kann als kritisches Fahrmanöver FM2 z. B. die Lenkgeschwindigkeit überwacht werden. Daraus können nun die gegebenenfalls erforderlichen Eingriffe E in den Fahrantrieb, den Lenkantrieb und Arbeitsantrieb abgeleitet werden, die dazu führen, dass die Kippgrenzen nicht erreicht bzw. überschritten werden. Die Steuereinrichtung SE wirkt somit kippstabilitätserhöhend.

Bei den durchgeführten Eingriffen handelt es sich um Eingriffe im Eingriffsbereich E1, (z. B. Reduzierung der Fahr- und Arbeitsgeschwindigkeit) und um Eingriffe im Eingriffsbereich E2 (z. B. Reduzierung der Fahrgeschwindigkeit, Änderung der Lenkübersetzung zwecks Reduzierung der Lenkgeschwindigkeit), mit denen jeweils die Vorgaben P der Bedienperson korrigiert werden (Verbindung K1), beispielsweise durch Übersteuerung der Sollwerte. Darüber hinaus kann es sich um Eingriffe handeln, mit denen die Vorgaben P im Moment ihrer Entstehung beeinflusst werden (Pfeil K2), z. B eine Erhöhung des zum Drehen des Lenkrades erforderlichen Lenkradmoments im zweiten Eingriffsbereich E2 oder Forcefeedbacksignalen in die vom Fahrer betätigten Bedienhebel der Arbeitshydraulik, so dass der Fahrer über geringer werdende Abstände zu systemgrenzen informiert wird.

## Patentansprüche

1. Verfahren zur Lastbestimmung bei einem Flurförderzeug, insbesondere einem Gegengewichtsgabelstapler oder Schubmaststapler, mit einer einen Hubmast (1a) mit mindestens einem Mastprofil (1d) umfassenden Lasthandhabungsvorrichtung (1), wobei eine elastische Verformung des Mastprofils (1d) mittels einer Sensoreinrichtung (4) erfasst wird, wobei die elastische Verformung des Mastprofils (1d) durch Messung von Dehnungen und Torsionen mittels mindestens eines Dehnungsmessstreifens (4) als Sensoreinrichtung (4) erfasst wird wobei aus der mittels der Sensoreinrichtung (4) erfassten elastischen Verformung des Mastprofils (1d) ermittelte Verformungsdaten mit einem in einer Steuereinrichtung (SE) des Flurförderzeugs gespeicherten, auf fahrzeugspezifischen Informationen basierenden, physikalischen Rechenmodell (D) des Flurförderzeugs verarbeitet werden, und daraus der Lastschwerpunkt (LS) bestimmt wird,
**dadurch gekennzeichnet, dass**
aus den durch die mindestens einen Dehnungsmessstreifen (4) der Sensoreinrichtung (4) bereitgestellten Verformungsdaten, die mit dem in der Steuereinrichtung (SE) gespeicherten, auf fahrzeugspezifischen Informationen basierenden physikalischen Rechenmodell (D) des Flurförderzeugs verarbeitet werden, die Lastmasse (L) bestimmt wird.

2. Verfahren nach Anspruch 1, **dadurch gekennzeichnet, dass** das Rechenmodell (D) auf fahrzeugspezifischen Informationen zum lastabhängigen Verformungsverhalten des Mastprofils (1d) basiert.

3. Verfahren nach Anspruch 1 oder 2, **dadurch gekennzeichnet, dass** das Rechenmodell (D) auf fahrzeugspezifischen Informationen zum statischen und/oder quasistatischen und/oder dynamischen Kippverhalten des Flurförderzeugs basiert.

4. Verfahren nach einem der Ansprüche 1 bis 3, **dadurch gekennzeichnet, dass** die elastische Verformung des Mastprofils (1d) durch Messung von Dehnungen und Torsionen im dreidimensionalen Raum erfasst und daraus Zug-, Druck- und Torsionskräfte als Verformungsdaten ermittelt werden.

5. Verfahren nach einem der Ansprüche 1 bis 4, **dadurch gekennzeichnet, dass** der Lastschwerpunkt (LS) als Punkt in einem dreidimensionalen Koordinatensystem mit den Koordinaten x, y und z bestimmt wird, wobei die x-Koordinate die vertikale Lastschwerpunktshöhe über dem Fahrboden, die y-Koordinate den horizontalen, seitlichen Versatz des Lastschwerpunkts (LS) zur Fahrzeugmitte und die z-Koordinate den horizontalen Abstand des Lastschwerpunkts (LS) vom Hubmast (1a) darstellen.

6. Verfahren nach einem der Ansprüche 1 bis 5, **dadurch gekennzeichnet, dass** an der Lasthandhabungsvorrichtung (1) wirkende Hubkräfte (HK) gemessen werden und die Hubkraft-Messwerte bei der Verarbeitung der Verformungsdaten mit dem Rechenmodell (D) zusätzlich berücksichtigt werden.

7. Verfahren nach einem der Ansprüche 1 bis 6, **dadurch gekennzeichnet, dass** an der Lasthandhabungsvorrichtung (1) wirkende Neigekräfte (NK) gemessen werden und die Neigekraft-Messwerte bei der Verarbeitung der Verformungsdaten mit dem Rechenmodell (D) zusätzlich berücksichtigt werden.

8. Verfahren nach einem der Ansprüche 1 bis 7, **dadurch gekennzeichnet, dass** die Hubhöhe (H) der Lasthandhabungsvorrichtung (1) gemessen wird und die Hubhöhen-Messwerte bei der Verarbeitung der Verformungsdaten mit dem Rechenmodell (D) zusätzlich berücksichtigt werden.

9. Verfahren nach einem der Ansprüche 1 bis 8, **dadurch gekennzeichnet, dass** die Lastmasse (L) und der Lastschwerpunkt (LS) in einer Anzeigevorrichtung für einen Fahrer angezeigt werden.

10. Verfahren nach einem der Ansprüche 1 bis 9, **dadurch gekennzeichnet, dass** mit dem Rechenmodell (D) ein Fahr- und Beladungszustand des Flurförderzeugs ermittelt wird, der auf physikalischen Größen beruht, die für ein statisches und/oder quasistatisches und/oder dynamisches Kippverhalten des Flurförderzeugs relevant sind.

11. Verfahren nach Anspruch 10, **dadurch gekennzeichnet, dass** der Fahr- und Beladungszustand des Flurförderzeugs in einer Anzeigevorrichtung für einen Fahrer angezeigt wird.

12. Verfahren nach Anspruch 10 oder 11, **dadurch gekennzeichnet, dass** die Steuereinrichtung (SE) abhängig vom ermittelten Fahr- und Beladungszustand des Flurförderzeugs kippstabilitätswahrende oder -erhöhende Korrektureingriffe in einen Fahrantrieb und/oder Lenkantrieb des Flurförderzeugs und/oder einen Arbeitsantrieb der Lasthandhabungsvorrichtung (1) vornimmt.

13. Flurförderzeug, insbesondere Gegengewichtsgabelstapler oder Schubmaststapler, angeordnet zur Durchführung des Verfahrens nach Anspruch 1, mit einer einen Hubmast mit mindestens einem Mastprofil umfassenden Lasthandhabungsvorrichtung (1), wobei am Mastprofil (1d) mindestens eine Sensoreinrichtung (4) angeordnet ist, welche zur Erfassung einer elastischen Verformung des Mastprofils (1d) und Ermittlung von Verformungsdaten ausgebildet ist, wobei die elastische Verformung des Mastprofils (1d) durch Messung von Dehnungen und Torsionen mittels mindestens eines Dehnungsmessstreifens (4) als Sensoreinrichtung (4) erfasst wird, wobei die Sensoreinrichtung (4) mit einer Steuereinrichtung (SE) des Flurförderzeugs in Wirkverbindung steht, in der ein auf fahrzeugspezifischen Informationen basierendes, physikalisches Rechenmodell (D) des Flurförderzeugs gespeichert ist, und die Steuereinrichtung (SE) dazu eingerichtet ist, die von der Sensoreinrichtung (4) ermittelten Verformungsdaten in dem Rechenmodell (D) zu verarbeiten und daraus Lastmasse (L) und Lastschwerpunkt (LS) zu bestimmen.

14. Flurförderzeug nach Anspruch 13, **dadurch gekennzeichnet, dass** die Sensoreinrichtung (4) mindestens einen Dehnungsmessstreifen (4) umfasst, der für eine Messung von Dehnungen und Torsionen im dreidimensionalen Raum ausgebildet ist.

15. Flurförderzeug nach Anspruch 13 oder 14, **dadurch gekennzeichnet, dass** bei einem zwei parallele Mastprofile (1d) umfassenden Hubmast (1a) an jedem der beiden Mastprofile (1d) jeweils eine Sensoreinrichtung (4) angeordnet ist.

## Claims

1. Method for load determination in an industrial truck, in particular a counterweight forklift or reach truck, with a load handling device (1) comprising a lift mast (1a) having at least one mast profile (1d), wherein an elastic deformation of the mast profile (1d) is detected by means of a sensor device (4), wherein the elastic deformation of the mast profile (1d) is detected by measuring strains and torsions by means of at least one strain gauge (4) as a sensor device (4), wherein deformation data determined from the elastic deformation of the mast profile (1d) detected by means of the sensor device (4) are processed using a physical computational model (D), stored in a control device (SE) of the industrial truck and based on vehicle-specific information, of the industrial truck, and the load centre of gravity (LS) is determined therefrom,
**characterized in that**
the load mass (L) is determined from the deformation data which are provided by the at least one strain gauge (4) of the sensor device (4) and are processed using the physical computational model (D), stored in the control device (SE) and based on vehicle-specific information, of the industrial truck.

2. Method according to Claim 1, **characterized in that** the computational model (D) is based on vehicle-specific information with respect to the load-dependent deformation behaviour of the mast profile (1d).

3. Method according to Claim 1 or 2, **characterized in that** the computational model (D) is based on vehicle-specific information with respect to the static and/or quasi-static and/or dynamic tipping behaviour of the industrial truck.

4. Method according to either of Claims 1 to 3, **characterized in that** the elastic deformation of the mast profile (1d) is detected by measuring strains and torsions in three-dimensional space, and tensile, compressive and torsional forces are determined as deformation data therefrom.

5. Method according to one of Claims 1 to 4, **characterized in that** the load centre of gravity (LS) is determined as a point in a three-dimensional coordinate system with the coordinates x, y and z, wherein the x-coordinate represents the vertical load centre of gravity height above the driving surface, the y-coordinate represents the horizontal, lateral offset of the load centre of gravity (LS) with respect to the centre of the truck, and the z-coordinate represents the horizontal distance of the load centre of gravity (LS) from the lift mast (1a).

6. Method according to one of Claims 1 to 5, **characterized in that** lifting forces (HK) acting on the load handling device (1) are measured, and the lifting force measured values are additionally taken into account when processing the deformation data using the computational model (D).

7. Method according to one of Claims 1 to 6, **characterized in that** tilting forces (NK) acting on the load handling device (1) are measured, and the tilting force measured values are additionally taken into account when processing the deformation data using the computational model (D).

8. Method according to one of Claims 1 to 7, **characterized in that** the lift height (H) of the load handling device (1) is measured, and the lift height measured values are additionally taken into account when processing the deformation data using the computational model (D).

9. Method according to one of Claims 1 to 8, **characterized in that** the load mass (L) and the load centre of gravity (LS) are displayed in a display device for a driver.

10. Method according to one of Claims 1 to 9, **characterized in that** a driving and loading state of the industrial truck is determined using the computational model (D), which driving and loading state is based on physical variables that are relevant for a static and/or quasi-static and/or dynamic tipping behaviour of the industrial truck.

11. Method according to Claim 10, **characterized in that** the driving and loading state of the industrial truck is displayed in a display device for a driver.

12. Method according to Claim 10 or 11, **characterized in that**, depending on the determined driving and loading state of the industrial truck, the control device (SE) performs corrective interventions, which maintain or increase tipping stability, in a travel drive and/or steering drive of the industrial truck and/or a working drive of the load handling device (1).

13. Industrial truck, in particular counterweight forklift or reach truck, arranged for carrying out the method according to Claim 1, with a load handling device (1) comprising a lift mast with at least one mast profile, wherein at least one sensor device (4) is arranged on the mast profile (1d), which sensor device is designed to detect an elastic deformation of the mast profile (1d) and to determine deformation data, wherein the elastic deformation of the mast profile (1d) is detected by measuring strains and torsions by means of at least one strain gauge (4) as a sensor device (4), wherein the sensor device (4) is operatively connected to a control device (SE) of the industrial truck, in which a physical computational model (D) of the industrial truck based on vehicle-specific information is stored, and the control device (SE) is configured to process the deformation data determined by the sensor device (4) in the computational model (D) and to determine the load mass (L) and load centre of gravity (LS) therefrom.

14. Industrial truck according to Claim 13, **characterized in that** the sensor device (4) comprises at least one strain gauge (4) which is designed for measuring strains and torsions in three-dimensional space.

15. Industrial truck according to Claim 13 or 14, **characterized in that**, in the case of a lift mast (1a) comprising two parallel mast profiles (1d), a sensor device (4) is arranged on each of the two mast profiles (1d).

## Revendications

1. Procédé de détermination de charge pour un chariot de manutention, en particulier un chariot élévateur à fourche à contrepoids ou un chariot élévateur à mât rétractable, avec un dispositif de manutention de charge (1) comprenant un mât élévateur (1a) avec au moins un profil de mât (1d), une déformation élastique du profil de mât (1d) étant détectée au moyen d'un système de détection (4), la déformation élastique du profil de mât (1d) étant détectée en mesurant des dilatations et des torsions au moyen d'au moins une jauge de contrainte (4) servant de système de détection (4), des données de déformation déterminées à partir de la déformation élastique du profil de mât (1d) détectée au moyen du système de détection (4) étant traitées avec un modèle de calcul (D) physique du chariot de manutention stocké dans un système de commande (SE) du chariot de manutention, se basant sur des informations spécifiques au véhicule, et le centre de gravité de charge (LS) est définit sur cette base,
**caractérisé en ce que**
la masse de charge (L) est définie à partir des données de déformation fournies par l'au moins une jauge de contrainte (4) du système de détection (4), lesquelles sont traitées avec le modèle de calcul (D) physique du chariot de manutention mémorisé dans le dispositif de commande (SE) et se basant sur des informations spécifiques au véhicule.

2. Procédé selon la revendication 1, **caractérisé en ce que** le modèle de calcul (D) est basé sur des informations spécifiques au véhicule concernant le comportement de déformation du profil de mât (1d) en fonction de la charge.

3. Procédé selon la revendication 1 ou 2, **caractérisé en ce que** le modèle de calcul (D) est basé sur des informations spécifiques au véhicule concernant le comportement de basculement statique et/ou quasi-statique et/ou dynamique du chariot de manutention.

4. Procédé selon l'une des revendications 1 à 3, **caractérisé en ce que** la déformation élastique du profil de mât (1d) est détectée en mesurant des dilatations et des torsions dans l'espace tridimensionnel et des forces de traction, de compression et de torsion sont déterminées sur cette base en tant que données de déformation.

5. Procédé selon l'une des revendications 1 à 4, **caractérisé en ce que** le centre de gravité de charge (LS) est défini comme un point dans un système de coordonnées tridimensionnel avec les coordonnées x, y et z, la coordonnée x représentant la hauteur verticale de centre de gravité de charge au-dessus du sol, la coordonnée y représentant le décalage horizontal, latéral du centre de gravité de charge (LS) par rapport au centre de véhicule et la coordonnée z représentant la distance horizontale entre le centre de gravité de charge (LS) et le mât élévateur (1a).

6. Procédé selon l'une des revendications 1 à 5, **caractérisé en ce que** des forces de levage (HK) agissant sur le dispositif de manutention de charge (1) sont mesurées et les valeurs de mesure de force de levage sont prises en compte en supplément lors du traitement des données de déformation avec le modèle de calcul (D).

7. Procédé selon l'une des revendications 1 à 6, **caractérisé en ce que** des forces d'inclinaison (NK) agissant sur le dispositif de manutention de charge (1) sont mesurées et les valeurs de mesure de force d'inclinaison sont prises en compte en supplément lors du traitement des données de déformation avec le modèle de calcul (D).

8. Procédé selon l'une des revendications 1 à 7, **caractérisé en ce que** la hauteur de levage (H) du dispositif de manutention de charge (1) est mesurée et les valeurs de mesure de hauteur de levage sont prises en compte en supplément dans le traitement des données de déformation avec le modèle de calcul (D).

9. Procédé selon l'une des revendications 1 à 8, **caractérisé en ce que** la masse de charge (1) et le centre de gravité de charge (LS) sont affichés dans un dispositif d'affichage pour un conducteur.

10. Procédé selon l'une des revendications 1 à 9, **caractérisé en ce que** le modèle de calcul (D) permet de déterminer un état de conduite et de chargement du chariot de manutention, qui est fondé sur des grandeurs physiques qui sont pertinentes pour un comportement de basculement statique et/ou quasi-statique et/ou dynamique du chariot de manutention.

11. Procédé selon la revendication 10, **caractérisé en ce que** l'état de conduite et de chargement du chariot de manutention est affiché dans un dispositif d'affichage pour un conducteur.

12. Procédé selon la revendication 10 ou 11, **caractérisé en ce que** le système de commande (SE) réalise des interventions de correction dans un entraînement de conduite et/ou un entraînement de direction du chariot de manutention et/ou dans un entraînement de travail du dispositif de manutention de charge (1), qui maintiennent ou augmentent la stabilité en basculement en fonction de l'état de conduite et de chargement déterminé du chariot de manutention.

13. Chariot de manutention, en particulier chariot élévateur à fourche à contrepoids ou chariot élévateur à mât rétractable, disposé pour mettre en œuvre le procédé selon la revendication 1, avec un dispositif de manutention de charge (1) comprenant un mât élévateur avec au moins un profil de mât, au moins un système de détection (4), qui est formé pour détecter une déformation élastique du profil de mât (1d) et déterminer des données de déformation, étant disposé sur le profil de mât (1d), la déformation élastique du profil de mât (1d) étant détectée en mesurant des dilatations et des torsions au moyen d'au moins une jauge de contrainte (4) servant de système de détection (4), le système de détection (4) étant en liaison fonctionnelle avec un système de commande (SE) du chariot de manutention, dans lequel est stocké un modèle de calcul (D) physique du chariot de manutention se basant sur des informations spécifiques au véhicule, et le système de commande (SE) étant mis au point pour traiter les données de déformation déterminées par le système de détection (4) dans le modèle de calcul (D) et pour définir sur cette base la masse de charge (L) et le centre de gravité de charge (LS).

14. Chariot de manutention selon la revendication 13, **caractérisé en ce que** le système de détection (4) comprend au moins une jauge de contrainte (4) qui est formée pour mesurer des dilatations et des torsions dans l'espace tridimensionnel.

15. Chariot de manutention selon la revendication 13 ou 14, **caractérisé en ce que** dans le cas d'un mât élévateur (1a) comprenant deux profilés de mât parallèles (1d), un système de détection (4) respectivement est disposé sur chacun des deux profilés de mât (1d).
